# EUROPÄISCHE PATENTSCHRIFT

(11) **EP 0 924 152 B1**
(45) Veröffentlichungstag und Bekanntmachung des Hinweises auf die Patenterteilung: **06.03.2002**
(21) Anmeldenummer: 98124213.4
(22) Anmeldetag: 17.12.1998
(51) Int. Cl.: B65H 45/28, B65H 35/04, B26D 1/60

(54) **Verfahren und Vorrichtung zum Schneiden einer laufenden Materialbahn in einem Falzapparat einer Rollenrotationsdruckmaschine**
Method of and device for cutting a running material web in a folding apparatus of a rotary printing machine
Procédé et dispositif pour couper une bande de matière en mouvement dans un appareil de pliage d'une machine d'impression rotative

(30) Priorität: 22.12.1997 US 996476
(43) Veröffentlichungstag der Anmeldung: 23.06.1999
(73) Patentinhaber: Heidelberger Druckmaschinen Aktiengesellschaft, 69115 Heidelberg (DE)
(72) Erfinder: Belanger, Roger Robert, Dover, NH 03820 (US); Cote, Kevin Lauren, Durham, New Hampshire 03824 (US); Curley, Richard Daniel, Dover, NH 03820 (US)

(56) Entgegenhaltungen:
- DE-A- 3 434 671
- US-A- 4 335 636
- US-A- 5 334 129

## Beschreibung

Die vorliegende Erfindung betrifft ein Verfahren und eine Vorrichtung zum Schneiden einer bedruckten Materialbahn in einem Falzapparat einer Rollenrotationsdruckmaschine.

In einem Falzapparat einer Rollenrotationsdruckmaschine wird die bedruckte Bahn in einzelne Signaturen geschnitten, die danach einer Querfalzeinrichtung zur weiteren Verarbeitung zugeführt werden.

Die DE 34 34 671 A1 offenbart eine Vorrichtung zum Querschneiden eines kontinuierlich hergestellten Kunststoffschaumstranges, wobei der Kunststoffschaumstrang durch die Vorrichtung zum Querschneiden gefördert wird und dabei von einer Säge, zum Beispiel einer Kreissäge oder einer endlos umlaufenden Bandsäge, quer zur Förderrichtung durchtrennt wird. Die Säge ist hierzu in einem Schlitten angeordnet, der zum einen in gegenüberliegenden Gleitschienen in Förderrichtung parallel zum geförderten Kunststoffschaumstrang als auch senkrecht zu dieser Förderrichtung bewegbar ist. Es ist auch möglich, den geförderten Kunststoffschaumstrang mittels zweier Sägen zu durchtrennen, wobei eine Säge in einem Schlitten in Gleitschienen in einer Umlaufbahn oberhalb und die weitere Säge in Gleitschienen unterhalb des Kunststoffschaumstranges geführt werden.

In herkömmlichen Falzapparaten werden umlaufende Schneidzylindersysteme mit einem oder mehreren Schneidmessern, die am Umfang des Schneidzylinders angebracht sind und sich über die Breite der laufenden Papierbahn erstrecken, zum Querschneiden der Bahn verwendet.

Ein Schneidzylindersystem des vorstehend beschriebenen Typs ist beispielsweise in der US 5,334,129 beschrieben.

Aufgrund ihrer Konstruktion und ihres Arbeitsprinzips weisen Querschneidzylindersysteme bekannter Art den Mangel auf, daß sie über das Antriebssystem starke Schwingungen und Störungen übertragen und daß mit jedem Schnitt Bahnspannungsschwankungen erzeugt werden, die über die Bahn zurück übertragen werden und die Qualität der Druckbilder auf der Bahn nachteilig beeinflussen.

Darüber hinaus ermöglichen Schneidzylindersysteme bekannter Art keine Schnitte mit Finish-Qualität und produzieren oftmals Schnittregisterfehler, da das Messer oder die Klingen der Schneidzylinder am Papier vorbeistoßen und das Papier dazu veranlassen, dem Messer oder der Klinge zu folgen.

Insbesondere beim Verarbeiten einlagiger oder mehrlagiger Bahnen weisen die herkömmlichen Schneidsysteme den weiteren Mangel auf, daß die Signaturen während und nach dem Schneidvorgang nicht vollständig festgehalten werden. Als Ergebnis kann sich die Vorderkante der mehrlagigen Bahn, die mit jedem Schnitt gebildet wird, öffnen und einen Stau oder gar eine Beschädigung im nachfolgenden Falzabschnitt verursachen.

Weiterhin werden die Messer der herkömmlichen Querschneidzylinder aufgrund der hohen Arbeitsbelastung nach einer vergleichsweise kurzen Zeit stumpf und müssen daher ausgewechselt oder häufig nachgeschärft werden, um eine ausreichende Qualität der Schnittkanten aufrechtzuerhalten.

Durch die Erfindung soll die Aufgabe gelöst werden, ein Verfahren und eine Vorrichtung zum Querschneiden einer laufenden Materialbahn, insbesondere einer bedruckten Papierbahn, zu schaffen, die ein präzises und flüssiges Schneiden der Bahn ermöglichen, die die Gefahr von Schnittregisterfehlern auf ein Mindestmaß reduziert und weiterhin das Auftreten hochfrequenter Bahnspannungsschwankungen eliminiert. Eine weitere Aufgabe der Erfindung ist das Bereitstellen eines Verfahrens und einer Vorrichtung zum Querschneiden einer laufenden Papierbahn, in der keine Impulskräfte auf das Antriebssystem der Druckmaschine übertragen werden.

Diese Aufgabe wird durch die Merkmale von Anspruch 1 und 6 gelöst.

Gemäß eines Ausführungsbeispiels der Erfindung umfaßt das zweite Transportsystem einen Schlitten und ein Führungselement, vorzugsweise eine Schiene, zum Führen des Schlittens in der Querrichtung. Das Führungselement ist mit dem ersten Endlos-Trägersystem verbunden, und das Schneidelement ist in der Weise mit dem Schlitten gekoppelt, daß die Bahn von dem Schneidelement durchschnitten wird, wenn der Schlitten entlang dem Führungselement bewegt wird.

Gemäß einer weiteren Ausführung der Erfindung ist am Schlitten ein Nutenfolger, z. B. ein Taststab, angeordnet und eine zugehörige Führungsnut zum Führen des Nutenfolgers ist innerhalb des ersten Endlos-Trägersystems vorgesehen. Die Führungsnut für den Nutenfolger umfaßt einen Abschnitt, der diagonal über die Breite der Bahn in der Weise verläuft, daß der Schlitten von einer ersten seitlichen Kante der Bahn zu einer zweiten seitlichen Kante der Bahn bewegt wird, wenn der Schlitten in Laufrichtung der Bahn bewegt wird, da der Nutenfolger der Führungsnut folgt, wenn der Schlitten und das Führungselement in Laufrichtung der Bahn bewegt werden.

In einem anderen Ausführungsbeispiel der Erfindung umfaßt das erste Endlos-Trägersystem ein Paar paralleler Transportketten, die sich auf beiden Seiten der laufenden Papierbahn befinden und die im wesentlichen mit der Geschwindigkeit der Bahn angetrieben werden. In dieser Ausführung der Erfindung ist das Führungselement an die Transportketten gekoppelt und erstreckt sich im wesentlichen quer über die Breite der Bahn.

Gemäß einer anderen Ausführung der Erfindung wird die Bewegung des Schlittens entlang des Führungselements durch einen elektrischen Antrieb und ein Riemensystem erzielt, das an dem Führungselement oder der Transportkette des ersten Transportsystems angebracht ist.

Das Schneidelement kann ein herkömmliches Messer oder ein Rotationsmesser sein, das vorzugsweise ein Amboßelement berührt, welches sich auf der anderen Seite der Bahn befindet. Alternativ kann das Schneidelement ein Laserstrahl aus einer Laserquelle oder ein Hochdruck-Flüssigkeitsstrahl oder ein elektrisch beheiztes Element wie ein Draht sein, das fest am Schlitten angebracht ist.

Ein weiterer Vorteil der vorliegenden Erfindung besteht darin, daß sie eine kontinuierliche Herstellung von Signaturen ermöglicht, ohne daß das Druckverfahren zum Ersetzen oder Nachschärfen abgenutzter oder stumpfer Messer unterbrochen werden muß, insbesondere wenn ein herkömmliches Schneidmesser oder ein Rotationsschneidmesser in Kombination mit einem automatischen Messerschärfsystem verwendet wird.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine schematische Ansicht einer Rollenrotationsdruckmaschine mit einer Schneidvorrichtung gemäß vorliegender Erfindung;
- Fig. 2: eine schematische Darstellung des Grundprinzips des Verfahrens zum Schneiden einer laufenden Bahn gemäß vorliegender Erfindung;
- Fig. 3: eine schematische Ansicht des ersten und des zweiten in einer Schneidvorrichtung gemäß vorliegender Erfindung verwendeten Endlos-Trägersystems;
- Fig. 4: eine perspektivische Darstellung des Schlittens und des zugehörigen Führungselements, die in der bevorzugten Ausführung der vorliegenden Erfindung verwendet werden;
- Fig. 5: eine ausführlichere Schnittansicht des Schlittens, des Führungselements, der Transportketten und der jeweiligen kontaktierenden Abschnitte zum Festhalten der Bahn während des Schneidvorgangs;
- Fig. 6: eine perspektivische Darstellung des ersten Endlos-Trägersystems mit einer im ersten Endlos-Trägersystem befindlichen Endlos-Führungsnut zur Aufnahme eines Nutenfolgers, der an den Schlitten gekoppelt ist und der bei einer Bewegung des Schlittels in Laufrichtung der Bahn den Schlitten automatisch in der Querrichtung bewegt;
- Fig. 7: eine schematische Schnittansicht des Schlittens mit einem Rotationsschneidmesser und einem zugehörigen Amboßelement gemäß eines weiteren Ausführungsbeispiels der Erfindung;
- Fig. 8: eine schematische Seitenansicht des Schlittens, der eine Laserquelle zum Schneiden der Bahn trägt; und
- Fig. 9: eine weitere Ausführung der Erfindung, in welcher der Schlitten einen Hochdruck-Flüssigkeitsstrahl oder alternativ ein elektrisch beheiztes Drahtelement zum Schneiden der Papierbahn trägt.

Wie in Fig. 1 gezeigt, umfaßt eine Rollenrotationsdruckmaschine 1 zum Drucken eines mehrfarbigen Bildes auf eine laufende Materialbahn 2 in einem oder mehreren Druckwerken 4a bis 4d einen Falzabschnitt 6 zum Schneiden, Falzen und weiteren Verarbeiten der bedruckten Bahn 2.

Der Falzabschnitt 6 enthält eine erfindungsgemäße Schneidvorrichtung 8 zum Schneiden der bedruckten Bahn 2 in einzelne Signaturen 2a, die danach einem Querfalzapparat 10 bekannter Art zugeführt werden, der einen Querfalz bekannter Art an den Signaturen 2a anbringt, wie im Ausführungsbeispiel der Fig. 1 schematisch dargestellt.

Das grundlegende Arbeitsprinzip der Schneidvorrichtung 8 gemäß vorliegender Erfindung und das Verfahren zum Schneiden einer Bahn 2 in einzelne Signaturen 2a wird nun unter Bezugnahme auf Fig. 2 erläutert.

Zum Schneiden der Materialbahn 2, die sich vorzugsweise geradlinig mit einer Geschwindigkeit V_{W} in der durch den Pfeil 10 angedeuteten Richtung bewegt, wird ein Schneidelement 12, beispielsweise ein Messer, ein Laserstrahl oder ein Hochdruck-Flüssigkeitsstrahl bzw. ein beheiztes Drahtelement, entlang eines Pfades 14, der durch gestrichelte Linien in Fig. 2 angedeutet ist, vorwärts bewegt. Der Pfad 14 umfaßt einen ersten Abschnitt 14a, in dem das Schneidelement 12 im wesentlichen parallel zur laufenden Bahn 2 in einem Abstand von einer ersten seitlichen Kante 16a der Bahn in der Weise vorwärts bewegt wird, daß das Schneidelement 12 mit der Bahn 2 nicht in Berührung ist. Die Richtung und die Geschwindigkeit V₁ des Schneidelements 12 in dem ersten Abschnitt 14a des Pfades 14 sind durch Pfeil 11 angedeutet. Die Geschwindigkeit V₁ des Schneidelements 12 in dem ersten Abschnitt 14a ist vorzugsweise größer oder gleich der Bahngeschwindigkeit V_{W}.

Der Pfad 14 des Schneidelements 12 umfaßt weiterhin einen zweiten Abschnitt 14b, in dem das Schneidelement 12 von der ersten seitlichen Kante 16a zu der zweiten seitlichen Kante 16b der Bahn 2 mit einer seitlichen Geschwindigkeit V_{L} vorwärts bewegt wird, die durch die Pfeile 18 in Fig. 2 angedeutet ist. Während dieser seitlichen Bewegung des Schneidelements 12 ist das Schneidelement in Kontakt mit der Bahn 2 und schneidet die Bahn 2 fortschreitend in Diagonalrichtung bezüglich der Laufrichtung 10 der Bahn 2, wie dies durch die zunehmende Länge des Querschnitts 20 in den verschiedenen Stufen des in Fig. 2 gezeigten Schneidverfahrens angedeutet ist. In Abschnitt 14b ist die Geschwindigkeit V₂ des Schneidelements 12 in Laufrichtung 10 der Bahn 2 im wesentlichen gleich der Laufgeschwindigkeit V_{W} der Bahn 2. Dadurch ist der Querschnitt 20 im wesentlichen rechtwinklig zur Laufrichtung 10 der Bahn 2, unabhängig davon, wie groß die Geschwindigkeit V_{L} des Schneidelements 12 ist.

Nachdem das Schneidelement 12 die zweite seitliche Kante 16b der Bahn 2 erreicht hat und eine Signatur 2a vollständig von der Bahn 2 abgetrennt wurde, wird das Schneidelement 12 entlang eines dritten Abschnitts 14c des Pfades 14 bewegt, in dem es nicht in Kontakt mit der Bahn 2 oder der Signatur 2a ist und in dem es vorzugsweise zurück zum ersten Abschnitt 14a des Pfades 14 bewegt wird. Die Geschwindigkeit V₃ in dem dritten Abschnitt 14c ist vorzugsweise größer oder gleich der Geschwindigkeit V_{W} der laufenden Bahn 2.

Die Schneidvorrichtung 8 der vorliegenden Erfindung, die vorzugsweise zum Durchführen des Verfahrens zum Schneiden einer laufenden Materialbahn, vorzugsweise einer Papierbahn 2, in einzelne Signaturen 2a verwendet wird, wird nun unter Bezugnahme auf die Fig. 3 bis Fig. 9 ausführlich beschrieben.

Wie in Fig. 3 gezeigt, umfaßt die Schneidvorrichtung 8 der vorliegenden Erfindung ein erstes Transportsystem 22, das ein erstes Endlos-Trägersystem 24 beinhaltet, welches auf einer ersten Seite 26a der Bahn 2 angeordnet ist, vorzugsweise die obere Seite einer horizontal laufenden Bahn. Die Schneidvorrichtung 8 umfaßt weiterhin ein zweites Endlos-Trägersystem 28, das mit dem ersten Endlos-Trägersystem 24 verbunden ist und sich auf der zweiten Seite 26b der Bahn 2 befindet.

In der bevorzugten Ausführung der Erfindung umfaßt jedes der ersten und/oder zweiten Endlos-Trägersysteme 24, 28 ein Paar paralleler Endlos-Transportketten oder -bänder 30, 32, die sich jeweils nahe der ersten und der zweiten seitlichen Kante 16a, 16b der Bahn 2 befinden. Wie in Fig. 1, Fig. 2 und Fig. 3 angedeutet, ist die Länge des zweiten Endlos-Trägersystems vorzugsweise länger als die Länge des ersten Endlos-Trägersystems 24, so daß nach dem Schneidvorgang die einzelnen Signaturen 2a oben auf dem zweiten Endlos-Trägersystem 28 angeordnet sind und zur weiteren Verarbeitung zu einem nachfolgenden Abschnitt der Druckmaschine transportiert werden, beispielsweise ein Querfalzabschnitt 10 des Falzapparates 6.

Das erste und/oder das zweite Endlos-Trägersystem 24, 28 werden vorzugsweise jeweils unabhängig von jeweiligen ersten und zweiten Antriebssystemen 34, 36 angetrieben.

Wie weiter aus Fig. 3 ersichtlich, ist eine erste Vielzahl von Querträgern 38 an den Ketten oder Bändern 30 des ersten Endlos-Trägersystems 24 angebracht, während eine zweite Vielzahl von Querträgern 40 an den Ketten oder Bändern 32 des zweiten Endlos-Trägersystems 28 angebracht ist. Die ersten und/oder zweiten Querträger 38, 40 sind vorzugsweise aus einem gekerbten gummiartigen Material geformt und erstrecken sich über die gesamte Breite der Bahn 2, derart, daß sie Kontakt-Abschnitte 41 (Fig. 5) zum Festhalten der laufenden Bahn 2 vor und während des Schneidvorgangs bilden.

Ein zweites Transportsystem 42 zum Vorwärtsbewegen der Schneidelemente 12 über der Breite der Bahn 2 in der Querrichtung ist auf der ersten Seite 26a, vorzugsweise der Oberseite der Bahn 2, vorgesehen.

Gemäß einer bevorzugten Ausführung der Erfindung umfaßt das zweite Transportsystem 42 einen Schlitten 44, auf dem das Schneidelement 12 fest angebracht ist. Der Schlitten 44 wird in einem Führungselement, beispielsweise in einer Hohlschiene 46, aufgenommen und in diesem gerührt, das an den Ketten oder Bändern 30 des ersten Endlos-Trägersystems 24 angebracht ist, wobei die Ausrichtung der Führungsschiene 46 vorzugsweise rechtwinklig zur Laufrichtung 10 der Bahn 2 verläuft.

Gemäß einer bevorzugten Ausführung der Erfindung wird das Schneidelement 12 durch ein Messer 48a gebildet, das vorzugsweise fest an den Schlitten 44 gekoppelt ist und sich durch eine erste Längsöffnung 50 hindurch erstreckt, die in einer ersten Fläche 52 der Führungsschiene 46 ausgebildet ist (Fig. 4). Die Öffnung 50 erstreckt sich im wesentlichen über die gesamte Breite der Bahn 2. Ein Nutenfolger 54, z. B. ein Taststab, ist an dem Schlitten 44 befestigt. Der Nutenfolger erstreckt sich durch einen zweiten Längsschlitz 56 hindurch, der in einer zweiten Fläche 57 der Führungsschiene 46 ausgebildet ist. Die erste und die zweite Fläche 52 sind vorzugsweise auf gegenüberliegenden Seiten der Führungsschiene 46 angeordnet, wobei die erste Fläche 52, wie in Fig. 5 angedeutet, der Bahn 2 zugewandt ist.

Eine Führungsnut 58 zur Aufnahme und Führung des Nutenfolgers 54 ist dem Nutenfolger 54 zugeordnet. Die Führungsnut 58 ist vorzugsweise eine Endlos-Nut, die sich auf der Innenseite des ersten Endlos-Trägersystems 24 in der in Fig. 6 gezeigten Weise erstreckt. Die Führungsnut 58 umfaßt einen Nutenabschnitt 60, der diagonal über die Breite der Bahn 2 verläuft, beispielsweise von der ersten seitlichen Kante 16a zu der zweiten seitlichen Kante 16b, so daß der Schlitten 44 quer zur Laufrichtung 10 der Bahn 2 vorwärts bewegt wird, wenn das Führungselement 46 und der Schlitten 44 in Laufrichtung 10 der Bahn 2 vorwärts bewegt werden. In anderen Worten wird der Schlitten 44 mit dem Schneidelement 12 automatisch von einer seitlichen Kante der Bahn 2 zur zweiten seitlichen Kante der Bahn 2 bewegt, wenn die Führungsschiene 46 mit dem Schlitten 44 durch die Transportketten oder -bänder 30 in Laufrichtung 10 der Bahn 2 bewegt wird. Wie weiter aus Fig. 6 ersichtlich, kann die Endlos-Nut 58 einen Umkehrabschnitt 61 umfassen, in dem der Schlitten 44 von der zweiten seitlichen Kante 16b zur ersten seitlichen Kante 16a der Bahn 2 in Querrichtung zurückbewegt wird. Der Umkehrabschnitt 61 der Endlos-Nut 58 befindet sich vorzugsweise gegenüber dem Nutenabschnitt 60, wie dies durch gestrichelte Linien in Fig. 6 angedeutet ist. Daher wird der Schlitten 44 mit dem Schneidelement 12 in der Querrichtung rückwärts und vorwärts bewegt, wenn die Führungsschiene 46 durch die Endlos-Transportbänder oder -ketten 30 des ersten Endlos-Trägersystems 24 vorwärts bewegt wird.

Die Führungsschiene 46 ist an den Endlosketten oder -bändern 30 des ersten Trägersystems 24 vorzugsweise so angebracht sein, daß die erste Öffnung 50 der Führungsschiene 46 mit einem Spalt 43 zusammenfällt, der zwischen zwei benachbarten Querträgern 38 (Fig. 5) geformt ist, so daß während des Schneidvorgangs die Papierbahn 2 durch die zugehörigen Kontakt-Abschnitte 41 sicher festgehalten wird, die zwischen den zugehörigen Querträgern 38 und 40 des ersten und des zweiten Endlos-Trägersystems 24 und 28 gebildet sind.

Das Schneidmesser 48 kann beispielsweise ein herkömmliches Schneidmesser 48a bekannter Art sein, das fest am Schlitten 44 angebracht ist, wie in Fig. 4 gezeigt, oder es kann ein Rotations-Schneidmesser 48b sein, das drehbar am Schlitten 44 gehalten wird (Fig. 7).

Wie aus Fig. 5 weiter erkennbar, kann ein Amboßelement 62 vorgesehen sein, das mit den Schneidmessern 48a bzw. 48b verbunden ist. Das Amboßelement 62 kann ein Metall- oder ein Gummistab sein, der in Kontakt mit den Messern 48a, 48b ist, wenn das jeweilige Messer zum Schneiden der Bahn 2 in Signaturen in der Querrichtung bewegt wird.

Gemäß einem weiteren Ausführungsbeispiel der Erfindung kann weiterhin ein automatischer Messerschärfer 64 zum Schärfen der jeweiligen Messer 48a, 48b während oder nach dem Schneidvorgang vorgesehen sein. Im Falle des Rotations-Schneidmessers 48b kann der automatische Messerschärfer 64 ein Stück Schleifmaterial sein, wie es beispielsweise zum Schärfen von Messern verwendet wird, das in Kontakt mit dem schneidenden Abschnitt des Rotationsmessers 48b gebracht wird. Der Messerschärfer 64 ist in Fig. 5 und in Fig. 7 schematisch angedeutet.

Gemäß einem weiteren Ausführungsbeispiel der Erfindung kann das Schneidelement 12 ein Laserstrahl 66 sein, der von einer Laserquelle 68 ausgesendet wird, die am Schlitten 44 angebracht ist, wie in Fig. 8 schematisch angedeutet.

Alternativ kann die Bahn 2 auch mittels eines Hochdruck-Flüssigkeitsstrahls 70 bekannter Art geschnitten werden, der von einer Düse 72 auf die Oberfläche der Papierbahn 2 gerichtet wird, oder durch einen beheizten Metalldraht 74, der an eine elektrische Stromversorgung 76 angeschlossen ist, wie in Fig. 9 schematisch angedeutet.

Darüber hinaus kann anstelle der Verwendung einer Führungsnut 58 und eines zugehörigen Nutenfolgers 54 ein elektrischer oder pneumatischer Antrieb 78 bekannter Art verwendet werden, beispielsweise ein Schrittmotor, um den Schlitten 44 in der Querrichtung zu bewegen. In dieser Ausführung der Erfindung ist ein elektrischer Antrieb 78 mit einer ersten Riemenscheibe 82 an einem ersten Ende der Führungsschiene 46 angebracht und eine zweite Riemenscheibe 84 ist drehbar mit dem zweiten Ende der Führungsschiene 46 gekoppelt. Ein (Zahn)-Riemen 80, der sich von der ersten Riemenscheibe 82 zur zweiten Riemenscheibe 84 erstreckt, ist vorzugsweise fest mit dem Schlitten 44 verbunden, so daß der Schlitten 44 mit dem Schneidelement 12 entlang der Führungsschiene 46 vorwärts bewegt wird, wenn die erste Riemenscheibe 82 durch den elektrischen Antrieb 78 gedreht wird.

### LISTE DER BEZUGSZEICHEN

- V_{W}: Bahngeschwindigkeit
- V_{1,2,3}: Geschwindigkeit des Schneidelements in Laufrichtung der Bahn
- V_{L}: seitliche Geschwindigkeit des Schneidelements

- 1: Rollenrotationsdruckmaschine
- 2: Bahn
- 2a: Signaturen
- 4a: Druckwerk
- 4b: Druckwerk
- 4c: Druckwerk
- 4d: Druckwerk
- 6: Falzapparat
- 8: Schneidvorrichtung
- 10: Pfeil, Laufrichtung und Geschwindigkeit der Bahn andeutend
- 11: Pfeil, Laufrichtung und Geschwindigkeit der Bahn andeutend
- 12: Schneidelement
- 14: Pfad
- 14a: erster Abschnitt des Pfades
- 14b: zweiter Abschnitt des Pfades
- 14c: dritter Abschnitt des Pfades
- 16a: erste seitliche Kante der Bahn
- 16b: zweite seitliche Kante der Bahn
- 18: Pfeil, die seitliche Geschwindigkeit V₂ des Schneidelements andeutend
- 20: Querschnitt
- 22: erstes Transportsystem
- 24: erstes Endlos-Trägersystem
- 26a: erste Seite der Bahn
- 26b: zweite Seite der Bahn
- 28: zweites Endlos-Trägersystem
- 30: Endlos-Transportketten des ersten Trägersystems
- 32: Endlos-Transportketten des zweiten Trägersystems
- 34: erster Antrieb
- 36: zweiter Antrieb
- 38: Querträger
- 40: Querträger
- 41: Kontakt-Abschnitte
- 42: zweites Transportsystem
- 44: Schlitten
- 46: Führungselement
- 48a: Messer
- 48b: Rotationsmesser
- 50: erster Schlitz
- 52: Oberfläche der Führungsschiene, der Bahn zugewandt
- 54: Nutenfolger
- 56: zweiter Schlitz
- 57: zweite Oberfläche der Führungsschiene
- 58: Führungsnut
- 60: diagonaler Nutenabschnitt
- 62: Amboßelement
- 64: automatischer Messerschärfer
- 66: Laserstrahl
- 68: Laserlichtquelle
- 70: Flüssigkeitsstrahl
- 74: Metalldraht, beheiztes Element
- 76: Stromversorgung
- 78: elektrischer Antrieb
- 80: Zahnriemen
- 82: erste Riemenscheibe
- 84: zweite Riemenscheibe

## Patentansprüche

1. Verfahren zum Schneiden einer laufenden Materialbahn (2) in einem Falzapparat (6) einer Rollenrotationsdruckmaschine (1), wobei ein Schneidelement (12) in Laufrichtung (10) der Bahn (2) entlang eines im wesentlichen geradlinig verlaufenden Bahnabschnitts mit einer Geschwindigkeit, die im wesentlichen gleich der Bahngeschwindigkeit (V_{w}) ist, bewegt wird, und gleichzeitig das Schneidelement (12) in Querrichtung der Bahn (2) in der Weise bewegt wird, daß Signaturen von vorbestimmter Länge gebildet werden, und wobei ein erstes Endlos-Trägersystem (24), das sich auf einer ersten Seite der Bahn (2) befindet, und ein zweites Endlos-Trägersystem (28), das sich auf einer zweiten Seite der Bahn (2) befindet, vorgesehen sind, welche im Wesentlichen mit Bahngeschwindigkeit angetrieben werden,
**dadurch gekennzeichnet,**
**daß** das erste Endlos-Trägersystem (24) und das zweite Endlos-Trägersystem (28) Kontaktabschnitte (41) umfassen, und daß die Bahn beim Schneiden der Bahn in Querrichtung zwischen den Kontaktabschnitten (41) festgehalten wird.

2. Verfahren nach Anspruch 1,
**dadurch gekennzeichnet,**
**daß** das Schneidelement (12) ein Messer (48a, 48b), insbesondere ein Rotationsmesser (48b), zum Schneiden der Bahn umfaßt.

3. Verfahren nach Anspruch 1,
**dadurch gekennzeichnet,**
**daß** das Schneidelement (12) einen Laserstrahl (66) zum Schneiden der Bahn umfaßt.

4. Verfahren nach Anspruch 1,
**dadurch gekennzeichnet,**
**daß** das Schneidelement (12) einen Hochdruck-Flüssigkeitsstrahl (70) zum Schneiden der Bahn umfaßt.

5. Verfahren nach Anspruch 1,
**dadurch gekennzeichnet,**
**daß** das Schneidelement (12) ein beheizbares Element (74) zum Schneiden der Bahn umfaßt.

6. Vorrichtung zum Schneiden einer laufenden Materialbahn (2) in einem Falzapparat (6) einer Rollenrotationsdruckmaschine (1),
mit einem Schneidelement (12);
einem ersten Transportsystem (22) zum im wesentlichen geradlinigen Vorwärtsbewegen des Schneidelements (12) in Laufrichtung (10) der Bahn (2) mit einer Geschwindigkeit, die im wesentlichen gleich der Geschwindigkeit (V_{W}) der laufenden Bahn (2) ist; und
einem zweiten Transportsystem (42) zum gleichzeitigen Vorwärtsbewegen des Schneidelements (12) in eine Richtung (18), die im wesentlichen quer zur Laufrichtung der Bahn (2) verläuft;
wobei das erste Transportsystem (22) ein erstes Endlos-Trägersystem (24) umfaßt, das sich auf einer ersten Seite der Bahn (2) befindet, wobei ein dem ersten Endlos-Trägersystem (24) zugeordnetes zweites Endlos-Trägersystem (28) auf einer zweiten Seite der Bahn (2) vorgesehen ist, und wobei das erste und das zweite Endlos-Trägersystem (24, 28) im Wesentlichen mit Bahngeschwindigkeit angetrieben werden,
**dadurch gekennzeichnet,**
**daß** das erste und das zweite Endlos-Trägersystem (24, 28) Konbkt-Abschnitte (41) umfassen, zwischen denen die Bahn (2), während das Schneidelement (12) zum Schneiden der Bahn (2) in Querrichtung vorwärts bewegt wird, festgehalten wird.

7. Vorrichtung nach Anspruch 6,
**dadurch gekennzeichnet,**
**daß** das zweite Transportsystem (42) einen Schlitten (44) und ein Führungselement (46) zum Führen des Schlittens (44) in seitlicher Richtung umfaßt, wobei das Führungselement (46) mit dem ersten Endlos-Trägersystem und das Schneidelement (12) mit dem Schlitten (44) in der Weise verbunden sind, daß die Bahn (2) von dem Schneidelement (12) durchschnitten wird, wenn der Schlitten (44) entlang des Führungselements (46) vorwärts bewegt wird.

8. Vorrichtung nach Anspruch 7,
**dadurch gekennzeichnet,**
**daß** am Schlitten (44) ein Nutenfolger (54) und eine zugehörige Endlos-Führungsnut (58) zum Führen des Nutenfolgers (54) innerhalb des ersten Endlos-Trägersystems (24) vorgesehen sind, wobei der Nutenfolger (54) einen Abschnitt (60) aufweist, der in der Weise diagonal über die Breite der Bahn (2) verläuft, daß der Schlitten (44) von einer ersten seitlichen Kante (16a) zu einer zweiten seitlichen Kante (16b) der Bahn (2) bewegt wird, wenn der Schlitten (44) in Laufrichtung (10) der Bahn (2) vorwärts bewegt wird.

9. Vorrichtung nach Anspruch 7 oder 8,
**dadurch gekennzeichnet,**
**daß** das erste Endlos-Trägersystem (24) ein Paar paralleler Endlos-Transportketten (30) umfaßt, die sich auf beiden Seiten der Bahn (2) befinden und im wesentlichen mit Bahngeschwindigkeit angetrieben werden, wobei das Führungselement (46) sich quer über die Bahn (2) erstreckt und mit den Transportketten (30) gekoppelt ist.

10. Vorrichtung nach einem der Ansprüche 7 bis 9,
**dadurch gekennzeichnet,**
**daß** die Vorrichtung einen elektrischen Antrieb (78) zum Bewegen des Schlittens (44) entlang des Führungselementes (46) umfaßt.

11. Vorrichtung nach einem der Ansprüche 6 bis 10,
**dadurch gekennzeichnet,**
**daß** das Schneidelement (12) ein Messer (48a, 48b), insbesondere ein Rotationsmesser (48b), zum Schneiden der Materialbahn (2) umfaßt.

12. Vorrichtung nach Anspruch 11,
**dadurch gekennzeichnet,**
**daß** dem Messer (48a, 48b) ein Amboßelement (62) zugeordnet ist, wobei das Messer beim Schneiden der Bahn (2) in Kontakt mit dem Amboßelement ist.

13. Vorrichtung nach Anspruch 11 oder 12,
**dadurch gekennzeichnet,**
**daß** ein Messerschärfer (64) zum automatischen Schärfen des Messers (48a, 48b) vorgesehen ist.

14. Vorrichtung nach einem der Ansprüche 6 bis 10,
**dadurch gekennzeichnet,**
**daß** das Schneidelement (12) eine Laserlichtquelle (68) umfaßt, die einen Laserstrahl (66) aussendet, der zum Schneiden der Bahn (2) auf diese gerichtet ist.

15. Vorrichtung nach einem der Ansprüche 6 bis 10,
**dadurch gekennzeichnet,**
**daß** das Schneidelement (12) einen Hochdruck-Flüssigkeitsstrahl (70) zum Schneiden der Bahn (2) umfaßt.

16. Vorrichtung nach einem der Ansprüche 6 bis 10,
**dadurch gekennzeichnet,**
**daß** das Schneidelement (12) ein beheizbares Element (74) zum Schneiden der Bahn (2) umfaßt.

17. Falzapparat,
**gekennzeichnet durch** eine Vorrichtung nach einem der Ansprüche 6 bis 16.

18. Rollenrotationsdruckmaschine,
**gekennzeichnet durch** einen Falzapparat nach Anspruch 17 oder eine Vorrichtung nach einem der Ansprüche 6 bis 16.

## Claims

1. Method of cutting a continuous material web (2) in a folder (6) of a web-fed rotary printing machine (1), it being the case that a cutting element (12) is moved, in the running direction (10) of the web (2), along an essentially rectilinearly running web section at a speed which is essentially equal to the web speed (V_{w}), and, at the same time, the cutting element (12) is moved in the transverse direction of the web (2) such that signatures of predetermined length are formed, and it being the case that a first endless carrier system (24), which is located on a first side of the web (2), and a second endless carrier system (28), which is located on a second side of the web (2), are provided, said systems being driven essentially at the web speed, **characterized in that** the first endless carrier system (24) and the second endless carrier system (28) comprise contact sections (41), and **in that** the web is secured between the contact sections (41) as it is cut in the transverse direction.

2. Method according to Claim 1, **characterized in that** the cutting element (12) comprises a blade (48a, 48b), in particular a rotary blade (48b), for cutting the web.

3. Method according to Claim 1, **characterized in that** the cutting element (12) comprises a laser-beam (66) for cutting the web.

4. Method according to Claim 1, **characterized in that** the cutting element (12) comprises a high-pressure liquid jet (70) for cutting the web.

5. Method according to Claim 1, **characterized in that** the cutting element (12) comprises a heatable element (74) for cutting the web.

6. Apparatus for cutting a continuous material web (2) in a folder (6) of a web-fed rotary printing machine (1), having a cutting element (12); having a first transporting system (22) for moving the cutting element (12) forwards essentially rectilinearly in the running direction (10) of the web (2) at a speed which is essentially equal to the speed (V_{w}) of the continuous web (2); and having a second transporting system (42) for simultaneously moving the cutting element (12) forwards in a direction (18) which runs essentially transversely to the running direction of the web (2); it being the case that the first transporting system (22) comprises a first endless carrier system (24), which is located on a first side of the web (2), it being the case that a second endless carrier system (28), which is assigned to the first endless carrier system (24), is provided on a second side of the web (2), and it being the case that the first and the second endless carrier systems (24, 28) are driven essentially at the web speed, **characterized in that** the first and the second endless carrier systems (24, 28) comprise contact sections (41) between which the web (2) is secured as the cutting element (12) is moved forwards for cutting the web (2) in the transverse direction.

7. Apparatus according to Claim 6, **characterized in that** the second transporting system (42) comprises a carriage (44) and a guide element (46) for guiding the carriage (44) in the lateral direction, the guide element (46) being connected to the first endless carrier system, and the cutting element (12) being connected to the carriage (44), such that the web (2) is severed by the cutting element (12) if the carriage (44) is moved forwards along the guide element (46).

8. Apparatus according to Claim 7, **characterized in that** provided on the carriage (44) are a groove follower (54) and an associated endless guide groove (58) for guiding the groove follower (54) within the first endless carrier system (24), the groove follower (54) having a section (60) which runs diagonally over the width of the web (2) such that the carriage (44) is moved from a first lateral edge (16a) to a second lateral edge (16b) of the web (2) if the carriage (44) is moved forwards in the running direction (10) of the web (2).

9. Apparatus according to Claim 7 or 8, **characterized in that** the first endless carrier system (24) comprises a pair of parallel endless transporting chains (30) which are located on both sides of the web (2) and are driven essentially at the web speed, the guide element (46) extending transversely over the web (2) and being coupled to the transporting chains (30).

10. Apparatus according to one of Claims 7 to 9, **characterized in that** the apparatus comprises an electric drive (78) for moving the carriage (44) along the guide element (46).

11. Apparatus according to one of Claims 6 to 10, **characterized in that** the cutting element (12) comprises a blade (48a, 48b), in particular a rotary blade (48b), for cutting the material web (2).

12. Apparatus according to Claim 11, **characterized in that** the blade (48a, 48b) is assigned an anvil element (62), the blade being in contact with the anvil element during cutting of the web (2).

13. Apparatus according to Claim 11 or 12, **characterized in that** a blade sharpener (64) is provided for the automatic sharpening of the blade (48a, 48b).

14. Apparatus according to one of Claims 6 to 10, **characterized in that** the cutting element (12) comprises a laser light source (68) which emits a laser beam (66), which is directed onto the web (2) for cutting the same.

15. Apparatus according to one of Claims 6 to 10, **characterized in that** the cutting element (12) comprises a high-pressure liquid jet (70) for cutting the web (2).

16. Apparatus according to one of Claims 6 to 10, **characterized in that** the cutting element (12) comprises a heatable element (74) for cutting the web (2).

17. Folder, **characterized by** an apparatus according to one of Claims 6 to 16.

18. Web-fed rotary printing machine, **characterized by** a folder according to Claim 17 or an apparatus according to one of Claims 6 to 16.

## Revendications

1. Procédé pour couper une bande de matériau en mouvement (2) dans un appareil de pliage (6) d'une presse à imprimer rotative à papier continu (1), dans lequel un élément de coupe (12) se déplace selon la direction (10) du mouvement de la bande (2) le long d'un tronçon de bande d'allure essentiellement rectiligne, à une vitesse qui est essentiellement égale à la vitesse de la bande (V_{w}) et dans lequel en même temps l'élément de coupe (12) se déplace selon la direction transversale de la bande (2) de façon que se forment des exemplaires d'une longueur prédéterminée, et dans lequel sont prévus un premier système support sans fin (24) qui se trouve d'un premier côté de la bande (2) et un second système support sans fin (28) qui se trouve d'un second côté de la bande (2), systèmes qui sont essentiellement entraînés à la vitesse de la bande,
**caractérisé par le fait**
**que** le premier système support sans fin (24) et le second système support sans fin (28) comporte des tronçons de contact (41) et que lors de la coupe de la bande selon la direction transversale, cette bande est maintenue entre les tronçons de contact (41).

2. Procédé selon la revendication 1,
**caractérisé par le fait**
**que** l'élément de coupe (12) comportent un couteau (48a, 48b), en particulier un couteau rotatif (48b) pour couper la bande.

3. Procédé selon la revendication 1,
**caractérisé par le fait**
**que** l'élément de coupe (12) comporte un faisceau laser (66) pour couper la bande.

4. Procédé selon la revendication 1,
**caractérisé par le fait**
**que** l'élément de coupe (12) comporte un jet de liquide sous haute pression (70) pour couper la bande.

5. Procédé selon la revendication 1,
**caractérisé par le fait**
**que** l'élément de coupe (12) comporte un élément chauffant (74) pour couper la bande.

6. Dispositif pour couper une bande de matériau en mouvement (2) dans un appareil de pliage (6) d'une presse à imprimer rotative à papier continu (1),
comportant un élément de coupe(12) ;
un premier système de transport (22) pour faire avancer de façon essentiellement rectiligne droite l'élément de coupe (12) selon la direction (10) du mouvement de la bande (2) à une vitesse qui est essentiellement égale à la vitesse (V_{w}) de la bande en mouvement (2) ;
un second système de transport (42) pour faire avancer simultanément l'élément de coupe (12) selon une direction (18) d'allure essentiellement transversale par rapport à la direction du mouvement de la bande (2) ;
dans lequel le premier système de transport (22) comporte un premier système support sans fin (24) qui se trouve d'un premier côté de la bande (2), dans lequel un second système support sans fin (28), associé au premier système support sans fin (24), est prévu d'un second côté de la bande (2) et dans lequel le premier et le second systèmes supports sans fin (24, 28) sont essentiellement entraînés à la vitesse de la bande,
**caractérisé par le fait**
**que** le premier et le second systèmes supports sans fin (24, 28) comportent des tronçons de contact (41) entre lesquels la bande (2) est maintenue pendant que l'élément de coupe (12) avance pour couper la bande (2) selon la direction transversale.

7. Dispositif selon la revendication 6,
**caractérisé par le fait**
**que** le second système de transport (42) comporte un traîneau (44) et un élément de guidage (46) pour guider le traîneau (44) selon la direction latérale, dans lequel l'élément de guidage (46) est lié au premier système support sans fin et l'élément de coupe (12) l'est au traîneau (44) de façon que la bande (12) soit coupée par l'élément de coupe (12) lorsque le traîneau (44) avance le long de l'élément de guidage (46).

8. Dispositif selon la revendication 7,
**caractérisé par le fait**
**qu'**à l'intérieur du premier système support sans fin (24) sont prévus sur le chariot (44) un suiveur de rainure (54) et une rainure de guidage sans fin associée (58) pour guider le suiveur de rainure (54), dans lequel le suiveur de rainure (54) présente un tronçon (60) qui parcourt en diagonale la largeur de la bande (2) de façon que le traîneau (4) passe d'un premier bord latéral (16a) à un second bord latéral (16b) de la bande (2) lorsque le traîneau (44) avance selon la direction (10) du mouvement de la bande (2).

9. Dispositif selon la revendication 7 ou 8,
**caractérisé par le fait**
**que** le premier système support sans fin (24) comporte une paire de chaînes de transport sans fin parallèles (30) qui se trouvent des deux côtés de la bande (2) et sont essentiellement entraînées à la vitesse de la bande, dans lequel l'élément de guidage (46) s'étend sur la bande (2) selon la direction transversale et est couplé avec les chaînes de transport (30).

10. Dispositif selon l'une de s revendications 7 à 9,
**caractérisé par le fait**
**que** le dispositif comporte un mécanisme d'entraînement électrique (78) pour déplacer le chariot (44) le long de l'élément de guidage (46).

11. Dispositif selon l'une des revendications 6 à 10,
**caractérisé par le fait**
**que** l'élément de coupe (12) comporte un couteau (48a, 48b), en particulier un couteau rotatif (48b) pour couper la bande de matériau (2).

12. Dispositif selon la revendication 11,
**caractérisé par le fait**
**qu'**au couteau (48a, 48b) est associé un élément formant enclume (62), dans lequel le couteau est en contact avec l'élément formant enclume lors de la coupe de la bande (2).

13. Dispositif selon la revendication 11 ou 12,
**caractérisé par le fait**
**qu'**est prévu un aiguiseur de couteau (64) pour aiguiser automatiquement le couteau (48a, 48b).

14. Dispositif selon l'une des revendications 6 à 10,
**caractérisé par le fait**
**que** l'élément de coupe (12) comporte une source de lumière laser (68) qui émet un faisceau laser (66) orienté sur la bande (2) pour la couper.

15. Dispositif selon l'une des revendications 6 à 10,
**caractérisé par le fait**
**que** l'élément de coupe (12) comporte un jet de liquide sous haute pression (70) pour couper la bande (2).

16. Dispositif selon l'une des revendications 6 à 10,
**caractérisé par le fait**
**que** l'élément de coupe (12) comporte un élément chauffant (74) pour couper la bande (2).

17. Appareil de pliage
**caractérisé par** un dispositif selon l'une des revendications 6 à 16.

18. Presse à imprimer rotative à papier continu
**caractérisée par** un appareil de pliage selon la revendication 17 ou un dispositif selon l'une des revendications 6 à 16.
